# EUROPÄISCHE PATENTSCHRIFT

(11) **EP 0 849 008 B1**
(45) Veröffentlichungstag und Bekanntmachung des Hinweises auf die Patenterteilung: **05.03.2003**
(21) Anmeldenummer: 97890242.7
(22) Anmeldetag: 02.12.1997
(51) Int. Cl.: B08B 15/00

(54) **Ventilatoreinheit für Absaugsysteme**
Ventilator unit for exhaust systems
Unité ventilateur pour systèmes d'aspiration

(30) Priorität: 18.12.1996 AT 221396
(43) Veröffentlichungstag der Anmeldung: 24.06.1998
(73) Patentinhaber: Scheuch GmbH, 4971 Aurolzmünster (AT)
(72) Erfinder: Scheuch, Alois, 4910 Ried im Innkreis (AT)
(74) Vertreter: Köhler-Pavlik, Johann, Dipl.-Ing.

(56) Entgegenhaltungen:
- AT-B- 392 927
- DE-A- 3 833 860
- FR-A- 2 386 738
- GB-A- 247 999
- GB-A- 1 081 995

## Beschreibung

Die Erfindung betrifft eine Ventilatoreinheit für Absaugsysteme, mit mindestens zwei Ventilatoren, welche jeweils mindestens eine Ansaug- und jeweils mindestens eine Abluftleitung aufweisen, und mit mindestens einer Zuleitung für die abzusaugende Luft, wobei in bzw. vor der oder jeder Zuleitung eine Filteranlage zur Reinigung von mit Spänen, Staub. Schadstoffen od. dgl. behafteter Luft angeordnet ist.

In verschiedenen Industriesparten, insbesondere in der holzverarbeitenden Industrie, sind Systeme zum Absaugen der entstehenden Späne sowie Staub und ein Filtern der Luft notwendig. Üblicherweise ist eine Vielzahl von Maschineneinheiten vorhanden, wobei häufig nur ein Teil der Maschinen in Betrieb ist. Eine zentrale Absaugung, welche für das gleichzeitige Absaugen aller Anschlüsse ausgelegt ist, würde unnötig viel Energie verbrauchen. Daher wurden Absaugsysteme mit mehreren unabhängig voneinander regelbaren Anschlüssen entwickelt. Zur Energieeinsparung wurden mehrere Ventilatoren zur Absaugung angeordnet und je nach Bedarf zugeschaltet. Die variable Luftmenge hat ein Absinken der Luftgeschwindigkeit in der Hauptförderleitung zur Folge. Damit der einwandfreie Transport von Spänen und Staub nicht beeinträchtigt wird, wurden gemäß der AT 392 927 Strahlinjektoren um die Hauptförderleitung angeordnet, welche in gewissen Abständen Luft mit hoher Geschwindigkeit in die Hauptförderleitung einblasen und dadurch den Staub und die Späne zuverlässig zur Filteranlage weitertransportieren.

Eine Einrichtung zum Absaugen von Schadstoffen an wenigstens zwei Schadstofferfassungsstellen ist bespielsweise aus der EP 332 093 A1 bekannt. Zum Zweck der besseren Anpassung des Energieverbrauchs der Schadstoffabsaugung an den jeweiligen Betriebszustand und zur Verbesserung des absaugtechnischen Wirkungsggrades der Schadstoffabsaugung bilden der Ventilator, Schadstoffilter und Schadstoffsammelbehälter bzw. Schadstoffübergabe eine Baueinheit, welche mehrere Leitungsanschlüsse aufweist, an die zugeordnete Schadstofferfassungsstellen mit jeweils einzeln zugeordneten Verbindungsleitungen unmittelbar angeschlossen sind. Pro Schadstofferfassungsstelle muß eine Leitung verlegt werden. Darüberhinaus sind an den Übergängen der Leitungen in den Sammeltrichter öffen- und schließbare Verschlußorgane angeordnet, mittels derer die Schadstofferfassungsstellen an den Sammeltrichter zuschaltbar oder davon trennbar sind. Die Energieanpassung erfolgt über einen in seiner Leistung regelbaren Ventilator, wodurch der Wirkungsgrad des Ventilators nicht optimal ausgenützt werden kann.

Die EP 140 653 A1 offenbart eine Schadstoff- und Staubabsaugeinrichtung, durch welche der Absaugwirkungsgrad verbessert und die Betriebszeit zwischen der Abreinigung bzw. Erneuerung der Filter verlängert werden kann. Zu diesem Zweck wird die durch einen Ventilator abgesaugte Luft in einen Hauptanteil und einen Nebenanteil getrennt. Über die Hauptleitung wird der Staub mit Hilfe eines Filters abgeschieden und die gereinigte Luft in die Werkshalle zurückgeführt. Über die Nebenleitung werden die Schadstoffe und der durch das Filter der Hauptleitung abgeschiedene Staub in einen Abfallbehälter transportiert, bevor auch dieser Anteil der Luft wieder in die Werkshalle zurückgeführt wird. Eine Anpassung des Energieverbrauchs der Schadstoffabsaugung an verschiedene Betriebszustände ist nicht offenbart.

Die DE 40 27 089 A1 zeigt eine Vorrichtung zur Entsorgung von mit Luft transportierbaren Abfällen, welche einfach herstellbar und montierbar ist und eine Reparatur ermöglicht. Dazu besteht die Vorrichtung aus einem Bausatz einzelner Module, die mit bündig aneinander ansetzbaren Modulgehäusen versehen sind. Eine Anpassung an verschiedene Betriebsverhältnisse kann durch Zusammensetzung der Module aus mehreren Untermodulen erfolgen.

Die FR 2 386 738 A zeigt eine Anordnung eines Ventilators in einer luftdichten Saugkammer, welche mit der Zuleitung für die abzusaugende Luft verbunden ist. Das Dokument offenbart jedoch nicht die Anordnung mehrerer Ansaugleitungen in einer gemeinsamen luftdichten Saugkammer zum Zwecke der Schaffung einer Ventilatoreinrichtung mit mehreren Ventilatoren und mehreren Ansaugleitungen.

Bei den meisten bekannten Absaugsystemen sind die Ventilatoren vor der Filtereinheit im Rohgasbereich angeordnet. Es wird somit die verunreinigte Luft in die Filteranlage eingeblasen. In letzter Zeit werden die Ventilatoren häufig hinter der Filteranlage angeordnet. Es wird also die verunreinigte Luft durch die Filteranlage gesaugt. Durch die Anordnung der Ventilatoren auf der Reingasseite ist ein höherer Wirkungsgrad der Ventilatoren erzielbar, wird der Verschleiß der Ventilatoren gering gehalten sowie die Explosionsgefahr durch Partikel in der Luft deutlich reduziert. Darüber hinaus befinden sich alle material führenden Anlagenteile im Unterdruckbereich, so dass ein Staubaustritt bei undichten Rohren vermieden wird.

Von der Filteranlage verläuft üblicherweise eine gemeinsame Leitung, welche in jeweils eine Leitung zu jedem Ventilator aufgeteilt wird. Nach den Ventilatoren führen Einzelleitungen zu einer Sammelleitung, die in einer Umschaltklappe für Rückluft bzw. Abluft endet. Die Reinluft kann im Sommer direkt ins Freie geblasen werden oder bei Bedarf, z.B. während der Heizperiode, über den Rückluftkanal in die Werkshalle zurückgeführt werden. Die verschiedenen Leitungen sind mit großem Aufwand herstellbar und erfordern eine höhere Wartung. Zur Abriegelung der Leitungen, wenn die Ventilatoren nicht in Betrieb sind, müssen in den Einzelleitungen pneumatische Verriegelungen angeordnet werden, welche den Herstellungs- und Wartungsaufwand weiter erhöhen.

Aufgabe der Erfindung ist es daher, eine Ventilatoreinrichtung für Absaugsysteme zu schaffen, welche leicht herstellbar ist, geringe Störanfälligkeit aufweist und geringer Wartung bedarf.

Gelöst wird die erfindungsgemäße Aufgabe dadurch, dass alle Ansaugleitungen aller Ventilatoren und die oder jede Zuleitung für die abzusaugende Luft in eine gemeinsame luftdichte Saugkammer münden, und dass alle Abluftleitungen aller Ventilatoren und mindestens eine Sammelabluftleitung in eine gemeinsame, luftdichte Druckkammer münden. Durch diese Bauweise entfällt eine kostenintensive. Verrohrung der einzelnen Ventilatoren an der Ansaugseite. Durch den Wegfall von Einzelzuleitungen zu den Ventilatoren müssen in den Einzelleitungen auch keine Verriegelungseinrichtungen vorgesehen werden, mit welchen im Fall des Nichtbetriebs eines Ventilators die zugehörige Leitung verschlossen werden kann, damit diese Leitung nicht mit Material verlegt wird. Durch die Mündung aller Abluftleitungen in einer gemeinsamen, luftdichten Druckkammer kann auch an der Abluftseite der Ventilatoren, also an der Druckseite, der Herstellungsaufwand gegenüber herkömmlichen Systemen minimiert werden. Die erfindungsgemäße Konstruktion ist einfacher herstellbar, weniger störungsanfällig und bedarf geringerer Wartung.

Durch die Anordnung von Rückschlagklappen od. dgl. an allen Abluftleitungen aller Ventilatoren wird verhindert, dass aus der Druckkammer bzw. von außen Luft in die Saugkammer gelangt.

Die Anordnung von Einrichtungen zur Schalldämpfung in der Sammelabluftleitung bewirkt eine Absenkung des nach außen gelangenden Lärmpegels. Gerade dann, wenn die Luft z.B. zu Heizzwecken in die Werkshalle zurückgeleitet wird, ist wichtig, daß dadurch kein bzw. nur ein vernachlässigbarer Lärmpegel verursacht wird. Aber auch bei der Luftleitung nach außen ist es insbesondere in verbautem Gebiet ebenfalls wesentlich, die Lärmentwicklung möglichst gering zu halten.

Vorteilhafterweise sind die Ansaugleitungen der Ventilatoren mit Ansaugdüsen od. dgl. allenfalls mit Schutzgitter versehen. Dadurch wird der Ansaugdruckverlust des Ventilators gering gehalten und durch das Schutzgitter eine Sicherheit für Wartungspersonal gewährleistet.

Vorteilhafterweise wird die luftdichte Saugkammer und gegebenenfalls auch die luftdichte Druckkammer durch ein Gehäuse gebildet, deren Wände und Verbindungen luftdicht ausgeführt sind. Bei der Anordnung sowohl einer luftdichten Saugkammer als auch einer luftdichten Druckkammer können diese auch durch ein gemeinsames Gehäuse gebildet werden, wobei die Saugkammer und die Druckkammer durch eine Wand luftdicht voneinander getrennt sind.

Wenn die Antriebseinheiten, insbesondere die Antriebsmotoren, der Ventilatoren zumindest teilweise außerhalb des Gehäuses angeordnet sind, daß diese von außen zugänglich sind, ist die Wartung sowie der Austausch der Antriebseinheiten ohne großen Aufwand möglich.

Vorteilhafterweise sind die Gehäuse innen mit einem schalldämmenden Material ausgekleidet oder umgeben. Dadurch wird eine Senkung des akustischen Pegels im Gehäuse und nach außen erzielt.

Die Anordnung mindestens einer luftdicht verschließbaren Öffnung in dem oder jedem Gehäuse ermöglicht Wartungsarbeiten im Inneren des oder jedes Gehäuses, also im Saugraum oder Druckraum.

Weitere Erfindungsmerkmale sind in den beigefügten Zeichnungen dargestellt und in der Folge näher erläutert. Darin zeigen in vereinfachter Darstellung
Fig. 1 eine schematische Ansicht eines Absaugsystems nach dem konventionellen Prinzip,
Fig. 2 die erfindungsgemäße Ventilatoreinheit in Schnittbilddarstellung von oben, sowie
Fig. 3 eine Schnittbilddarstellung entlang der Linie III-III gemäß Fig. 2.

In dem in Fig. 1 dargestellten Absaugsystem der üblichen Bauart ist eine Filteranlage 1, z.B. eine Schlauchfilteranlage, dargestellt, welche mit einer Hauptförderleitung 2 verbunden ist, über die Späne, Staub od. dgl. von den einzelnen Bearbeitungsmaschinen abgesaugt werden. In der Filteranlage 1 wird die abgesaugte Luft von den Verunreinigungen (Späne, Staub, Schadstoffe od. dgl.) getrennt. Die Verunreinigungen werden mit Hilfe einer Schnecke 3 zum Ausfall befördert, durch eine Zellenradschleuse 4 drucklos ausgetragen und über eine Förderleitung 5 z.B. in einen Silo od. dgl. abtransportiert. Die gereinigte Luft wird über eine Zuleitung 6 zur Ventilatoreinheit 14 transportiert. Um die Luftmenge an die jeweiligen Erfordernisse anpassen zu können und somit Energie zu sparen, sind zum Ansaugen der Luft mehrere Ventilatoren 7, 8, 9 angeordnet. Im dargestellten Beispiel deckt ein Grundlastventilator 7 den mindestens notwendigen Luftbedarf ab. Zur zusätzlichen Erhöhung der Luftmenge sind zwei Teillastventilatoren 8, 9 angeordnet, die je nach Erfordernis automatisch zu- und abgeschaltet werden. Nachdem die Ventilatoren 7, 8, 9 aus den oben erwähnten Gründen hinter der Filteranlage 1 angeordnet sind, wird die verschmutzte Luft durch die Filteranlage 1 gesaugt. Über die Ventilatoren 7, 8, 9 wird nur Reinluft geführt. Zu jedem Ventilator 7, 8, 9 muß eine Zuleitung 10 geführt werden, welche von der Sammelleitung 6 abgezweigt wird. Von den Ventilatoren 7, 8, 9 wiederum wird über einzelne Ableitungen 11 die Luft zu einer Sammelleitung 12 geführt, welche zu einer Umschaltklappe 13 gelangt, welche die Umschaltung zwischen Rückluft und Abluft bewerkstelligt. Die Reinluft kann im Sommer mittels der Umschaltklappe 13 direkt ins Freie geblasen werden und bei Bedarf, z.B. im Winter, über einen Rückluftkanal in die Werkshalle zurückgeführt werden. Die strichliert umrandete Ventilatoreinheit 14 umfaßt ein komplexes Leitungssystem, welches mit großem Aufwand herstellbar ist. Darüberhinaus ist die Störungsanfälligkeit höher und die Wartung aufwendiger.

Fig. 2 zeigt die erfindungsgemäße Ventilatoreinheit in der Ansicht von oben. Erfindungsgemäß münden alle Ansaugleitungen 24 aller Ventilatoren 7, 8, 9 sowie die oder jede Zuleitung 6 in eine gemeinsame, luftdichte Saugkammer 18. Die Saugkammer 18 wird durch ein luftdichtes Gehäuse 15 gebildet. Die Ventilatoren 7, 8, 9 sind so in der Außenwand des Gehäuses 15 angeordnet, daß ihre Antriebsmotoren 16 von außen leicht zugänglich und somit leicht zu warten bzw. auszutauschen sind. Zur Verringerung des Ansaugdruckverlustes der Ventilatoren 7, 8, 9 sind an den Ansaugleitungen 24 Ansaugdüsen 17 angeordnet. Vorteilhafterweise ist das Gehäuse 15 mit einem schalldämpfenden Material ausgekleidet oder umgeben, sodaß der akustische Pegel nach außen und auch in der Kammer gesenkt wird.

In der Ansicht gemäß Fig. 3 ist ersichtlich, daß alle Abluftleitungen 20 aller Ventilatoren und eine Sammelabluftleitung 12 in eine gemeinsame, luftdichte Druckkammer 22 münden. Die Druckkammer 22 wird durch ein Gehäuse 15' gebildet. Natürlich können die Saugkammer 18 und die Druckkammer 22 auch durch ein gemeinsames Gehäuse 15, 15' gebildet sein, wobei die Saugkammer 18 und die Druckkammer 22 durch eine Wand 25 voneinander luftdicht getrennt sind. Für die Dichtheit der Druckkammer 18 innerhalb des Gehäuses 15 ist es notwendig, das Fundament 19 luftdicht auszuführen. Vorteilhafterweise werden alle Abluftleitungen 20 aller Ventilatoren 7, 8, 9 mit Rückschlagklappen 21 od. dgl. ausgestattet. Die Rückschlagklappen 21 od. dgl. haben Ventilwirkung, daß aus der Druckkammer 22 in die Saugkammer 18 keine Luft gelangen kann und somit kein Druckausgleich stattfinden kann. Vorteilhafterweise ist in dem oder jedem Gehäuse 15, 15' eine Öffnung 23 angeordnet, sodaß Wartungsarbeiten in der Druckkammer 22 und der Saugkammer 18 durchgeführt werden können. In der Sammelleitung 12 können Einrichtungen zur Schalldämpfung angeordnet sein. Die gereinigte Luft gelangt über die Sammelleitung 12 entweder in die Atmosphäre oder in die Fertigungshalle zurück.

Durch die erfindungsgemäße Ventilatoreinheit verläuft nur eine Zuleitung von der Filteranlage zur Ventilatoreinheit, welche dementsprechend leicht herzustellen und zu warten ist. Von der Ventilatoreinheit verläuft im Idealfall ebenfalls nur eine einzige Leitung zur allfälligen Umschaltklappe. Die Anzahl der im Gehäuse angeordneten Ventilatoren kann entsprechend den Anforderungen beliebig variiert werden.

## Patentansprüche

1. Ventilatoreinheit für Absaugsysteme, mit mindestens zwei Ventilatoren, welche jeweils mindestens eine Ansaug- und jeweils mindestens eine Abluftleitung aufweisen, und mit mindestens einer Zuleitung für die abzusaugende Luft, wobei in bzw. vor der oder jeder Zuleitung eine Filteranlage zur Reinigung von mit Spänen, Staub, Schadstoffen od. dgl. behafteten Luft angeordnet ist, **dadurch gekennzeichnet, dass** alle Ansaugleitungen (24) aller Ventilatoren (7, 8, 9) und die oder jede Zuleitung (6) für die abzusaugende Luft in eine gemeinsame, luftdichte Saugkammer (18) münden, und dass alle Abluftleitungen (20) aller Ventilatoren (7, 8, 9) und mindestens eine Sammelabluftleitung (12) in eine gemeinsame, luftdichte Druckkammer (22) münden.

2. Ventilatoreinheit nach Anspruch 1, **dadurch gekennzeichnet, dass** alle Abluftleitungen (20) der Ventilatoren (7, 8, 9) mit Rückschlagklappen (21) od. dgl. versehen sind.

3. Ventilatoreinheit nach Anspruch 1 oder 2, **dadurch gekennzeichnet, dass** in der Sammelabluftleitung (12) Einrichtungen zur Schalldämpfung angeordnet sind.

4. Ventilatoreinheit nach mindestens einem der Ansprüche 1 bis 3, **dadurch gekennzeichnet, dass** die Ansaugleitungen (24) der Ventilatoren (7, 8, 9) mit Ansaugdüsen (17) od. dgl. allenfalls mit Schutzgitter versehen sind.

5. Ventilatoreinheit nach mindestens einem der Ansprüche 1 bis 4, **dadurch gekennzeichnet, dass** die luftdichte Saugkammer (18) durch ein Gehäuse (15) gebildet ist.

6. Ventilatoreinheit nach mindestens einem der Ansprüche 1 bis 5, **dadurch gekennzeichnet, dass** die luftdichte Druckkammer (22) durch ein Gehäuse (15') gebildet ist.

7. Ventilatoreinheit nach mindestens einem der Ansprüche 1 bis 4, **dadurch gekennzeichnet, dass** die luftdichte Saugkammer (18) und die luftdichte Druckkammer (22) durch ein gemeinsames Gehäuse gebildet ist, wobei die Saugkammer (18) und die Druckkammer (22) durch eine Wand (25) luftdicht voneinander getrennt sind.

8. Ventilatoreinheit nach mindestens einem der Ansprüche 5 bis 7, **dadurch gekennzeichnet, dass** die Antriebseinheiten, insbesondere die Antriebsmotoren (16), der Ventilatoren (7, 8, 9) zumindest teilweise außerhalb des Gehäuses (15) angeordnet sind.

9. Ventilatoreinheit nach mindestens einem der Ansprüche 5 bis 8, **dadurch gekennzeichnet, dass** das Gehäuse (15) und/oder das Gehäuse (15') mit einem schalldämpfenden Material ausgekleidet oder umgeben ist.

10. Ventilatoreinheit nach mindestens einem der Ansprüche 5 bis 9, **dadurch gekennzeichnet, dass** in dem oder jedem Gehäuse (15, 15') mindestens eine luftdicht verschließbare Öffnung (23) vorgesehen ist.

## Claims

1. A fan unit for suction systems, comprising at least two fans, each having at least one suction and at least one exhaust duct, and with at least one supply duct for the air to be sucked off, a filtering system for cleaning air carrying chips, dust, noxious matter or the like, being respectively arranged in or upstream of the or each supply duct, **characterised in that** all suction ducts (24) of all fans (7, 8, 9) and the or each supply duct (6) for the air to be sucked off end in a common, air-tight suction chamber (18), and that all exhaust ducts (20) of all fans (7, 8, 9) and at least one collecting exhaust duct (12) end in a common, air tight pressure chamber (22).

2. A fan unit according to claim 1, **characterised in that** all exhaust ducts (20) of the fans (7, 8, 9) are provided with nonreturn flaps (21) or the like.

3. A fan unit according to claim 1 or 2, **characterised in that** means for sound proofing are arranged in the collecting exhaust duct (12).

4. A fan unit according to at least one of claims 1 to 3, **characterised in that** the suction ducts (24) of the fans (7, 8, 9) are provided with suction nozzles (17) or the like, and possibly with protective grating.

5. A fan unit according to at least one of claims 1 to 4, **characterised in that** the air-tight suction chamber (18) is formed by a housing (15).

6. A fan unit according to at least one of claims 1 to 5, **characterised in that** the air-tight pressure chamber (22) is formed by a housing (15').

7. A fan unit according to at least one of claims 1 to 4, **characterised in that** the air-tight suction chamber (18) and the air-tight pressure chamber (22) are formed by a common housing, the suction chamber (18) and the pressure chamber (22) being separated from each other in air-tight manner by a wall (25).

8. A fan unit according to at least one of claims 5 to 7, **characterised in that** the drive units, in particular the drive motors (16), of the fans (7, 8, 9) are arranged at least partially externally of the housing (15).

9. A fan unit according to at least one of claims 5 to 8, **characterised in that** the housing (15) and/or the housing (15') are lined with or surrounded by a sound-proofing material.

10. A fan unit according to at least one of claims 5 to 9, **characterised in that** at least one opening (23) closable in air-tight manner is provided in the or each housing (15, 15').

## Revendications

1. Unité ventilateur pour systèmes d'aspiration comprenant au moins deux ventilateurs présentant respectivement au moins une conduite d'aspiration et une conduite d'évacuation, et comprenant au moins une amenée pour l'air à aspirer, dans laquelle une installation de filtrage pour le nettoyage de l'air véhiculant des copeaux, des poussières, des polluants ou similaires est disposée dans ou en amont d'une ou de chaque amenée, **caractérisée en ce que** toutes les conduites d'aspiration (24) de tous les ventilateurs (7, 8, 9) et la ou chaque amenée (6) pour l'air à aspirer débouchent dans une chambre d'aspiration (18) commune étanche à l'air, et **en ce que** toutes les conduites d'évacuation (20) de tous les ventilateurs (7, 8, 9) et au moins une conduite d'évacuation collectrice (12) débouchent dans une chambre de pression (22) commune étanche à l'air.

2. Unité ventilateur selon la revendication 1, **caractérisée en ce que** toutes les conduites d'évacuation (20) des ventilateurs (7, 8, 9) sont pourvues de clapets anti-retour (21) ou similaires.

3. Unité ventilateur selon la revendication 1 ou 2, **caractérisée en ce que** dans la conduite d'évacuation collectrice (12) des dispositifs pour l'isolation phonique sont disposés.

4. Unité ventilateur selon au moins l'une quelconque des revendications 1à 3, **caractérisée en ce que** les conduites d'aspiration (24) des ventilateurs (7, 8, 9) sont pourvues de buses d'aspiration (17) ou similaires, éventuellement de grilles de protection.

5. Unité ventilateur selon au moins l'une quelconque des revendications 1 à 4, **caractérisée en ce que** la chambre d'aspiration (18) étanche à l'air est constituée par un carter (15).

6. Unité ventilateur selon au moins l'une quelconque des revendications 1 à 5, **caractérisée en ce que** la chambre de pression (22) étanche à l'air est constituée par un carter (15').

7. Unité ventilateur selon au moins l'une quelconque des revendications 1 à 4, **caractérisée en ce que** la chambre d'aspiration (18) étanche à l'air et la chambre de pression (22) étanche à l'air sont constituées par un carter commun, dans laquelle la chambre d'aspiration (18) et la chambre de pression (22) sont séparées l'une de l'autre de manière étanche à l'air par une paroi (25).

8. Unité ventilateur selon au moins l'une quelconque des revendications 5 à 7, **caractérisée en ce que** les unités d'entraînement, notamment les moteurs d'entraînement (16) des ventilateurs (7, 8, 9) sont du moins partiellement disposés à l'extérieur du carter (15).

9. Unité ventilateur selon au moins l'une quelconque des revendications 5 à 8, **caractérisée en ce que** le carter (15) et/ou le carter (15') sont revêtus ou entourés d'un matériau d'isolation phonique.

10. Unité ventilateur selon au moins l'une quelconque des revendications 5 à 9, **caractérisée en ce qu'**au moins une ouverture (23) à fermeture étanche à l'air est prévue dans le ou dans chaque carter (15, 15').
